# EUROPÄISCHE PATENTSCHRIFT

(11) **EP 0 196 581 B1**
(45) Veröffentlichungstag und Bekanntmachung des Hinweises auf die Patenterteilung: **15.05.1991**
(21) Anmeldenummer: 86103939.4
(22) Anmeldetag: 22.03.1986
(51) Int. Cl.: G06M 1/10

(54) **Impulszähler als elektromechanisches Zählwerk mit Schwingspulenantrieb**
Pulse counter in the form of an electro-mechanical counter with an oscillating coil drive
Compteur d'impulsions sous forme de compteur électromécanique entraîné par un mécanisme de bobine oscillante

(30) Priorität: 01.04.1985 DE 3511870
(43) Veröffentlichungstag der Anmeldung: 08.10.1986
(73) Patentinhaber: J. Hengstler GmbH & Co. KG, D-7209 Aldingen - 1 (DE)
(72) Erfinder: Pfeiffer, Horst, D-7209 Aldingen 1 (DE); Kimmig, Norbert, D-7210 Rottweil (DE)
(74) Vertreter: Hubbuch, Helmut, Dipl.-Ing

(56) Entgegenhaltungen:
- EP-A- 0 078 787
- FR-A- 2 152 387
- FR-A- 2 168 452
- US-A- 3 643 071

## Beschreibung

Die Erfindung betrifft einen Impulszähler als elektromechanisches Zählwerk mit Schwingspulenantrieb mit zwei stationären Permanentmagneten und als Schaltwippe ausgestaltetem Schaltanker für durch elektrische Impulse auslösbare Fortschaltung der Ziffernrollen.

Ein derartiger Impulszähler ist aus der EP 00 78 787 A1 bekannt.

Zählwerke dieser Art werden in Geräten zur Erfassung von Mengen, Zeiten, Stückzahlen u.a. eingesetzt, wobei die Bauart und Größe von besonderer Bedeutung ist. Oft erfordert die kleine Bauart solcher Geräte, die in erheblichen Mengen benötigt werden, entsprechend kleine raumsparend und kompakt ausgebildete Zählwerke. Vielfach werden diese Geräte auch aus Batterien versorgt, sodass ein leistungsarm ausgebildeter Antrieb des Zählwerks erforderlich ist, welcher sich entsprechend günstig auf die aus der Batterie erreichbare Impulszahl und damit Betriebsdauer auswirkt.

Ausserdem werden weitere Forderungen bezüglich Festigkeit gegen Stoßen und Rütteln gestellt, was zur Realisierung besondere Gestaltung erfordert und sich die bekannten Lösungen nur aufwendig und teuer fertigen lassen.

Der Erfindung liegt nun die Aufgabe zugrunde ein besonders raumsparendes Zählwerk zu schaffen, welches sich als kompakte Baugruppe rationell und kostengünstig herstellen läßt. Dabei sollten vorfertigbare Baugruppen verwendbar sein, welche funktionelle Einheiten bilden und sich komplett in ein mit Aufnahmen versehenes Gestell einbringen lassen. Ferner sollen diese Einheiten für rationelle Fertigung zur atuomatisierten oder teilautomatisierten Vormontage geeignet und mehrere Ausführungsvarianten realisierbar sein.

Zur Lösung dieser Aufgabe kennzeichnet sich der Impulszähler nach dem Oberbegriff von Anspruch 1 dadurch, daß der Antrieb des Schaltankers von einer Spulenwippe aus erfolgt, welche beidseits in symmetrischer Anordnung zu ihrer Schwenkachse je eine Spule trägt, der jeweils in einem dem Schwenkweg entsprechenden Abstand je einer der stationären Permanentmagnete gegenüberliegt und welche durch Einwirkung einer vorgespannten U-förmigen Drahtfeder in Ruheposition gehalten wird und Polung und Wickelsinn der Spulen so ausgelegt sind, daß bei Bestromung jeweils eine Spule angezogen und die andere Spule abgestoßen wird.

Hierbei führt die Schwenkachse der Spulenwippe zur unwuchtfreien Lagerung durch deren Schwerpunkt, wobei zwei körperlose Backspulen für die Spulenwippe Verwendung finden.

Weitere Einzelheiten ergeben sich aus den Unteransprüchen. Hierbei waren höchstmögliche Unempfindlichkeit gegen Stoß- und Rüttelbeanspruchung bei der Anordnung und Gestaltung zu berücksichtigen. Auch waren die beweglichen Teile massearm und unwuchtfrei zu gestalten, was u.a. bewirkt, daß die Leistungsaufnahme die geforderten, geringen Werte erreicht.

Ein Impulszähler als elektromechanisches Zählwerk mit Schwingspulenantrieb gemäß der Erfindung ist als bevorzugtes Ausführungsbeispiel in der Zeichnung dargestellt und nachfolgend erläutert und zwar zeigen:
- Figur 1 bis 3: einen Querschnitt, Draufblick und Längsschnitt durch das Zählwerk,
- Figur 4 und 5: eine Seitenansicht und Draufsicht eines Zählrollenwerks als kompakte Baugruppe,
- Figur 6 und 7: einen Ausschnitt und Draufsicht der Spulenwippe als Antriebsgruppe und
- Figur 8 und 9: eine Seitenansicht und Draufsicht eines Zählrollenwerks in alternativer Bauform.

Wie aus der Zeichnung in Figur 1 bis 3 ersichtlich ist, dient das Gestell 1 der Aufnahme aller Baugruppen, wie sie in den weiteren Figuren 4 bis 9 dargestellt sind und in am Gestell 1 angebildete Aufnahmen einrastend, einsetzbar sind.

In zwei am Gestellboden 2 angeformten, federnden Lagerstellen 3,4, die Bohrungen 5,7 mit den Einführschrägen 6,8 aufweisen, lagert die Spulenwippe 9 mittels der beidseits einstückig angeordneten Lagerzapfen 10,11. Diese Lagerzapfen 10,11 bewirken beim Einsetzen der Spulenwippe 9 durch die Einführschrägen 6,8, daß die Lagerstellen 3,4 ausweichen bis die Lagerzapfen 10,11 in die Bohrungen 5,7 eintauchen und dann zurückfedern. Zur unwuchtfreien Lagerung der Spulenwippe 9 führt deren Schwenkachse gebildet von den Lagerzapfen 10,11 durch den Schwerpunkt. Die Spulenwippe 9 dient als Träger der beiden Spulen 12,13, die als Backspulen ausgebildet und auf Spreizhülsen 14,15 in gleichem Abstand vom Schwerpunkt angeordnet sind.

Wie aus Figur 6 und 7 ersichtlich wird, ist jeweils ein Stopfen 16,17 einstückig mit der Spreizhülse 14,15 verbunden. Die Spulen 12,13 werden zur Montage auf die Spreizhülsen 14,15 gesteckt und die Stopfen 16,17 eingedrückt, wodurch sich die Spreizhülsen 14,15 aufweiten und die Spulen 12, 13 in ihrer Bohrung festlegen. Außerdem besitzt die Spulenwippe 9 beidendig Mitnehmerzapfen 18,19 zur Antriebsübertragung und Ösen 20,21, durch welche die Spulenanschlüsse 22,23 geführt werden, während die Spulenanschlüsse 24,25 im Bereich der Bohrung 26 überkreuzend mittels Lötung 27 elektrisch leitend verbunden sind. Die Spulenanschlüsse 22,23 werden in loser Schleife bei im Gestell 1 eingesetzter Spulenwippe 9 an die Anschlußstifte 28,29 angelötet.

Der Spulenwippe 9 gegenüberliegend sind die Permanentmagneten 30,31 im Abstand angeordnet und zwar so auf den Schwenkweg der Spulenwippe 9 abgestimmt, daß beidseitig ein ausreichender Sicherheitsabstand gegeben ist. Diese Permanentmagnete 30,31 sind in einem Abschirmblech 32 mit Einprägungen 33,34 fixiert und gehalten und zwar durch ihre eigene Feldstärke, ggfs. sind sie (30,31) auch zusätzlich aufgeklebt. Das Abschirmblech 32 ist in Aufnahmen 35/36 der Seitenwände 37,38 des Gestells 1 eingesetzt. Die Polung der Permanentmagnete 30,31 und der Wickelsinn der zugeordneten Spule 12, 13 sind so ausgelegt, daß bei Bestromung jeweils die eine Spule angezogen und die andere Spule abgestoßen wird.

Die in Figur 4 und 5 dargestellte Baugruppe des Zählwerkes besteht aus der Anfangsrolle 40 mit Schaltrad 41, den Mittelrollen 42 und der Endrolle 43, welche auf der Welle 44 gelagert sind. Auf der parallel dazu angeordneten Welle 45 sind mit den Zahlenrollen 40,42,43 im Eingriff stehende Schalttriebe 46 und die Schaltwippe 47 gelagert. Beide Wellen 44,45 sind in entsprechend gleiche Platinen 48,49 eingepreßt, die den Wellenabstand exakt bestimmen. Hierbei sind beide Platinen 48,49 axial so aufgepreßt, daß sich bei allen auf der Welle 44 gelagerten Zahlenrollen 40,42,43 das erforderliche axiale Laufspiel - Rollensatzspiel - ergibt. Die Enden beider Wellen 44,45 stehen auf beiden Seiten der Platinen 48,49 vor und zwar zur Aufnahme der Zählerbaugruppe während der Montage und sodann zur Halterung im Gestell 1.

An den Platinen 48,49 sind ferner, wie in Fig. 4/5 und 8/9 ersichtlich, Haltelappen 50 mit Einhängeschlitzen 51 angebildet, in welche endrollenseitig die Basis 53 der U-förmigen Drahtfeder 54 eingesetzt ist. Von den federnden Enden 55,56 der Drahtfeder 54, welche zur Sicherung gegen axiales Verschieben abgewinkelt ist, liegt antriebsseitig das eine Federende 55 im Einhängeschlitz 51 der Platine 49, während das andere Federende 56 vorgespannt im Einhängeschlitz 57 der Schaltwippe 47 eingehängt ist. Diese Drahtfeder 54 schaltet nach Impulsende in bekannter Weise den zweiten Halbschritt der Zahlenrollen durch die Schaltwippe 47, die in Fig. 4/5 in einer Zwischenstellung gezeichnet ist.

Damit ist diese Zählwerk-Baugruppe voll funktionsfähig und kommt beim Einsetzen in das Gestell 1 durch die Mitnehmergabel 58 in Eingriff mit dem Mitnehmerzapfen 19 der Spulenwippe 9. Die beidseitig an der Zählwerk-Baugruppe gegenüber den Platinen 48,49 vorstehenden Wellen 44,45 dienen der Befestigung im Gestell 1, wofür die Wellenenden 45 in den starren Lagersitz 60 der Seitenwände 37,38 eingelegt und die Wellenenden 44 in den Lagersitz 61 im federnden Steg 62 eingerastet werden.

Mit weitgehend gleichen Teilen, ausgenommen anders bedruckter Zahlenrollen 40,42 und 43 ist, wie in Fig. 8/9 dargestellt, ein Zählwerk herstellbar, bei welchem die Zahlenrollen auf der anderen Seite des Antriebs angeordnet sind. Dabei greift die Mitnehmergabel 58 der Schaltwippe 47 in den Mitnehmerzapfen 18 der Spulenwippe 9.

Dementsprechend wird auch die U-förmige Drahtfeder 54 in der Platine 48 eingesetzt und deren Drahtenden 55,57 vorspannend in der Platine 49 und in der auf dieser Seite eingebauten Schaltwippe 47 eingehängt.

Zur Befestigung von Zusatzbausteinen, wie Verstärker, Impulsformer oder Zeitimpulsgeber als Hybrid oder auf gedruckter Schaltung ausgeführt, sind an beiden Gestellwänden Führungsschlitze 63,64 vorgesehen. An Durchbrüchen 65,66 am Boden 2 des Gestell 1 führen ggfs. notwendige weitere Anschlüsse des Zusatzbausteins, während die abgewinkelten Anschlußstifte 28,29 direkt an den Baustein angelötet werden.

Zur Abdeckung des Zählwerkes dient die Kappe 67, welche aus durchsichtigem Kunststoff hergestellt, im Ablesebereich als Lupe 68 ausgebildet, die Ziffern vergrößert und mittels der Rastnasen 69,70 in die Durchbrüche 71,72 der Gestellseitenwände 37,38 einrastbar ist. Ein am Gestellboden 2 umlaufender Dichtwulst 73 legt sich so an den in der Kappe 67 umlaufend angebildeten Ansatz 74 an, daß eine für das Vergießen erforderliche umlaufende Rille 75 gebildet wird.

## Patentansprüche

1. Impulszähler als elektromechanisches Zählwerk mit Schwingspulenantrieb mit zwei stationären Permanentmagneten und als Schaltwippe ausgestaltetem Schaltanker für durch elektrische Impulse auslösbare Fortschaltung der Ziffernrollen, dadurch gekennzeichnet, daß der Antrieb des Schaltankers von einer Spulenwippe (9) aus erfolgt, welche beidseits in symmetrischer Anordnung zu ihrer Schwenkachse je eine Spule (12,13) trägt, der jeweils in einem dem Schwenkweg entsprechenden Abstand je einer der stationären Permanentmagnete gegenüberliegt und welche durch Einwirkung einer vorgespannten U-förmigen Drahtfeder in Ruheposition gehalten wird und Polung und Wickelsinn der Spulen so ausgelegt sind, daß bei Bestromung jeweils eine Spule angezogen und die andere Spule abgestoßen wird.

2. Impulszähler nach Anspruch 1, dadurch gekennzeichnet, daß die Schwenkachse der Spulenwippe (9) zur unwuchtfreien Lagerung durch deren Schwerpunkt führt.

3. Impulszähler nach Anspruch 1 oder 2, dadurch gekennzeichnet, daß zwei körperlose Backspulen für die Spulenwippe Verwendung finden.

4. Impulszähler nach Anspruch 3, dadurch gekennzeichnet, daß die Backspulen beidseits vom Schwenkpunkt auf Spreizhülsen (14,15) der Spulenwippe (9) sitzen und die Spreizhülsen jeweils durch Eindrücken eines einstückig angespritzten Stopfens (16,17) die Spule (12,13) unter Aufweitung der Hülse halten.

5. Impulszähler nach einem der Ansprüche 1 bis 4, dadurch gekennzeichnet, daß die Spulenwippe (9) als Lagerachse beidseits vom Schwerpunkt einstückig angeordnete Lagerzapfen (10,11) besitzt, welche in selbstfedernden Lagerstellen (3,4) am Gestell (1) über Einführschrägen (6,8) einsetz- und unwuchtfrei lagerbar ist.

6. Impulszähler nach einem der vorhergehenden Ansprüche, dadurch gekennzeichnet, daß an der Spulenwippe (9) beidendig Mitnehmerzapfen (18,19) angebildet sind, von denen je nach Anordnung des Rollenwerks jeweils einer in die Mitnehmergabel (58) der Schaltwippe (47) greift und bei Bestromung der Spulen über das Schaltrad (41) und die Anfangsrolle (40) das Zählwerk fortschaltet.

7. Impulszähler nach einem der vorhergehenden Ansprüche, dadurch gekennzeichnet, daß die Permanentmagnete (30,31) in einem mit Einprägungen (33,34) versehenen Abschirmblech (32) fixiert und von diesem gehalten als Baugruppen in Aufnahmen (35,36) der auffedernden Gestellwände (37,38) einrastbar ist.

8. Impulszähler nach einem der vorhergehenden Ansprüche, dadurch gekennzeichnet, daß das Zählwerk als Baugruppe aus Zahlenrollen (40,42,43), Schalttrieben (46) und Schaltwippen (47) auf zwei parallelen Wellen (44,45) gelagert ist, welche durch beidseitig in entsprechendem Abstand mit Rollensatzspiel aufgepreßte Platinen (48,49) festgelegt sind.

9. Impulszähler nach Anspruch 8, dadurch gekennzeichnet, daß die Zählwerk-Baugruppe mit den beidseits der Platinen (48,49) vorstehenden Wellenenden (44,45) an Ausnehmungen (60,61) der Gestellwände (37,38) einsetzbar sind.

10. Impulszähler nach Anspruch 9, dadurch gekennzeichnet, daß die Wellenenden (45) der Schalttrieb- und Wippenlagerung an einem starren Lagersitz (60) einlegbar und die Wellenenden (44) der Zahlenrollenlagerung an einem gegengefederten Steg (62) mit Lagersitz (61) einrastbar sind.

11. Impulszähler nach einem der vorhergehenden Ansprüche, dadurch gekennzeichnet, daß an den beidseitigen Platinen (48,49) Haltelappen (50) mit Einhängeschlitzen (51) angebildet sind für die Basis (53) einer U-förmigen Drahtfeder (54), deren federnde Enden (55,56) unter Vorspannung einerseits an der Schaltwippe (47) und andererseits an den Einhängeschlitzen (51) der anderen Platine festgelegt als Schaltfeder wirken.

12. Impulszähler nach einem der vorhergehenden Ansprüche, dadurch gekennzeichnet, daß auf der Spulenseite des Gestells an den Gestellwänden (37,38) Führungsschlitze (63,64) zur Aufnahme von Zusatzbausteinen - wie Verstärker, Impulsformer oder Zeitimpulsgeber - als gedruckte Schaltungen vorgesehen sind.

13. Impulszähler nach Anspruch 12, dadurch gekennzeichnet, daß im Gestell Anschlußstifte (28,29) für den einrastbaren Zusatzbaustein vorgesehen sind zur Verbindung mit den Spulenwickeln.

14. Impulszähler nach einem der vorhergehenden Ansprüche, dadurch gekennzeichnet, daß am Gestellboden (2) ein umlaufender Dichtwulst (73) vorgesehen ist, welcher bei einrastend montierbarer Abdeckung das Zählwerk staubdicht verschließt und auf der Außenseite eine alle Dichtstellen verbindendes Rillenmuster (75) für den Verguß vorgesehen ist.

## Claims

1. A pulse counter to be used as an electromechanical counting device driven by an oscillator coil with two stationary permanent magnets and a switch armature in the form of a switch rocker for continuously incrementing the digit drums by means of electric pulses, characterized in that the drive of the switch armature comes from the coil rocker (9) carrying one coil (12, 13) on either side of its pivot axis in a symmetrical arrangement, one of the stationary permanent magnets lying opposite each of said coils at a distance corresponding to the swing path, and said coils being kept in a rest position by the effect of a pre-tensioned, U-shaped wire spring, and that they are polarized and wound such that, if current is applied, one of the coils is always attracted and the other coil repulsed.

2. Pulse counter according to Claim 1, characterized in that the pivot axis of the coil rocker (9) results in a balanced bearing through its centre of gravity.

3. Pulse counter according to Claim 1 or 2, characterized in that two coreless, reversely wound coils for the coil rocker are used.

4. Pulse counter according to Claim 3, characterized in that the reversely wound coils rest on either side of the pivot point on expansible sleeves (14, 15) of the coil rocker and the expansible sleeves hold the coil (12, 13) by impressing an integrally moulded plug (16, 17) and at the same time flaring the sleeve.

5. Pulse counter according to one of claims 1 to 4, characterized in that the coil rocker (9) as a bearing axis has two bearing pivot pins (10, 11) integrally arranged on both sides of the centre of gravity, which can be inserted into automatically spring-loaded bearing positions (3, 4) on the housing via guiding chambers (6, 8) and can rest in a balanced state.

6. Pulse counter according to anyone of the preceding claims, characterized in that driving lugs (18, 19) are formed on both sides of the coil rocker (9), which, depending on the arrangement of the drum assembly, alternately engage in the driving fork (58) of the switch lever (47) and, on receiving a current, increment the counter via the switching wheel (41) and the initial drum (40).

7. Pulse counter according to anyone of the preceding claims, characterized in that the permanent magnets (30, 31) are fixed in a shielding sheet (32) provided with impressions (33, 34) and are engageable as modules in recesses (35, 36) of the resiliently resting housing walls (37, 38), while they are retained by said shielding sheet.

8. Pulse counter according to anyone of the preceding claims, characterized in that the counter as a module comprising digit drums (40, 42, 43), switch drives (46) and switch levers (47) rests on two parallel shafts (44, 45) which are fixed by means of plates (48, 49) pressed on at both sides at an appropriate distance with a drum set clearance.

9. Pulse counter according to Claim 8, characterized in that the counter assembly can be inserted into recesses (60, 61) of the housing walls (37, 38) with the shaft ends (44, 45) protruding on both sides of the plates (48, 49).

10. Pulse counter according to Claim 9, characterized in that the shaft ends (45) of the switch drive and lever bearing can be inserted in a rigid bearing seat (60) and the shaft ends (44) of the digit drum bearing can be engaged in a web (62) acted upon by a reacting spring and having a bearing seat (61).

11. Pulse counter according to any one of the preceding claims, characterized in that the plates (48, 49) are on both sides formed with retaining lobes (50) with suspension slots (51) for the base of a U-shaped wire spring (54), the spring-loaded ends (55, 56) of which act on the one side as pre-tensioned switch springs on the lever switch (47) and on the other side on the suspension slots (51) of the other plate.

12. Pulse counter according to anyone of the preceding claims, characterized in that guiding slots (63, 64) for accommodating additional modules such as amplifier, pulse former or timing pulse senders are provided on the coil side of the housing as printed circuits.

13. Pulse counter according to Claim 12, characterized in that connecting pins (28, 29) are provided in the housing for the engageable additional module for connection with the coil windings.

14. Pulse counter according to anyone of the preceding claims, characterized in that a circumferential sealing bulge (73) is provided at the housing bottom (2), which provides for a dust tight seal of the counter when the cover is closed, and that a groove pattern (75) connecting all the sealing spots is provided at the outside for moulding.

## Revendications

1. Compteur d'impulsions en tant que compteur électromécanique à commande électrodynamique avec deux aimants permanents stationnaires et un induit de manoeuvre conformé en basculeur pour l'avancement des rouleaux de chiffres, **caractérisé en ce** que l'entraînement de l'induit de manoeuvre est réalisé à partir d'une bascule à bobines (9) qui porte de chaque côté, en disposition symétrique par rapport à son axe de pivotement, une bobine (12, 13) en face de laquelle se situe respectivement, à une distance correspondant au parcours de pivotement, l'un des aimants permanents stationnaires et qui, sous l'effet d'un ressort à boudin précontraint en forme de U, est maintenue dans la position de repos, et que la polarité et le sens d'enroulement des bobines sont choisis de telle façon que, lors du passage du courant respectivement l'une des bobines est attirée alors que l'autre bobine est repoussée.

2. Compteur d'impulsions selon la revendication 1, caractérisé en ce que l'axe de pivotement de la bascule à bobines (9) passe par le centre de gravité de celle-ci pour obtenir une fixation sans masse non équilibrée.

3. Compteur d'impulsions selon l'une des revendications 1 ou 2, caractérisé en ce qu'il comprend deux bobines compactes sans armatures pour la bascule à bobines.

4. Compteur d'impulsions selon la revendication 3, caractérise en ce que les bobines compactes sont montées de part et d'autre du centre de rotation sur des douilles à expansion (14, 15) de la bascule à bobines (9) et que les douilles à expansion maintiennent respectivement la bobine (12, 13), avec écartement de la douille, par l'enfoncement d'un bouchon (16, 17) conformé en une seule pièce.

5. Compteur d'impulsions selon l'une des revendications 1 à 4, caractérisé en ce que la bascule à bobines (9) comprend comme axe de palier des tourillons (10, 11) disposés en une seule pièce de chaque côté du centre de gravité et pouvant être montés sans insertion et sans défaut d'équilibrage dans des points d'appui à suspension élastique automatique (3, 4) sur le châssis (1) par l'intermédiaire de chanfreins d'insertion (6, 8).

6. Compteur d'impulsions selon l'une des revendications précédentes, caractérisé en ce qu'aux deux extrémités de la bascule à bobines (9) sont conformées des broches d'entraînement (18, 19) dont respectivement une s'engage, selon la disposition du mécanisme à rouleaux, dans la fourche d'entraînement (58) du basculeur (47) et fait avancer le compteur, lors de l'application du courant aux bobines, par l'intermédiaire de la roue à rochet (41) et du rouleau de début (40).

7. Compteur d'impulsions selon l'une des revendications précédentes, caractérisé en ce que les aimants permanents (30, 31) sont fixés au moyen d'une tôle de blindage (32) munie d'empreintes (33, 34) et que, maintenus par celle-ci, ils peuvent être enclenchés en tant que sous-groupes dans des logements (35, 36) des parois du châssis (37, 38) qui s'écartent élastiquement.

8. Compteur d'impulsions selon l'une des revendications précédentes, caractérisé en ce que le mécanisme de comptage réalisé sous la forme d'un sous-groupe constitué de rouleaux de chiffres (40, 42, 43), d'éléments de manoeuvre (46) et de basculeurs (47) est monté sur deux axes parallèles (44, 45) qui sont immobilisés par des platines (48, 49) emmanchées sous pression des deux côtés à une distance convenable et avec jeu par rapport au groupe de rouleaux.

9. Compteur d'impulsions selon la revendication 8, caractérisé en ce que le groupe du mécanisme de comptage peut être engagé avec les extrémités d'axes (44, 45) dépassant de part et d'autre des platines (48, 49) dans des évidements (60, 61) des parois (37, 38) du châssis.

10. Compteur d'impulsions selon la revendication 9, caractérisé en ce que les extrémités d'axes (45) du support des éléments de manoeuvre et des basculeurs peuvent être engagées dans un coussinet rigide (60) et que les extrémités d'axes (44) du support de rouleaux de chiffres peuvent s'enclencher sur une barrette (62) élastique en sens opposé, avec coussinet (61).

11. Compteur d'impulsions selon l'une des revendications précédentes, caractérisé en ce que sur les deux platines latérales (48, 49) sont conformées des pattes de retenue (50) avec des fentes d'accrochage (51) pour la base (53) d'un ressort à boudin (54) en U dont les extrémités élastiques (55, 56) fixées sous précontrainte sur le basculeur (47) d'une part et sur les fentes d'accrochage (51) d'autre part agissent comme ressort de commutation.

12. Compteur d'impulsions selon l'une des revendications précédentes, caractérisé en ce que, du côté bobines du châssis, des fentes de guidage (63, 64) pour la réception de composants additionnels - tels que des amplificateurs, des formateurs d'impulsions ou des rythmeurs - sous forme de circuits imprimés sont prévues sur les parois (37, 38) du châssis.

13. Compteur d'impulsions selon la revendication 12, caractérisé en ce que le châssis comporte des broches de raccordement (28, 29) pour le module additionnel enclenchable pour établir la liaison avec les noyaux de bobines.

14. Compteur d'impulsions selon l'une des revendications précédentes, caractérisé en ce que sur le fond du châssis (2) est prévu un bourrelet d'étanchéité (73) continu qui, avec un couvercle pouvant être monté par encliquetage, assure une obturation étanche à la poussière du mécanisme de comptage, et qu'un profil rainuré (75) reliant tous les points d'étanchéité est prévu pour le scellement sur la face extérieure.
